# FASCICULE DE BREVET EUROPEEN

(11) **EP 0 891 463 B1**
(45) Date de publication et mention de la délivrance du brevet: **02.10.2002**
(21) Numéro de dépôt: 97919484.2
(22) Date de dépôt: 04.04.1997
(51) Int. Cl.: E05B 47/06

(54) **DISPOSITIF DE COMMANDE ELECTRIQUE DE VERROUILLAGE/DEVERROUILLAGE D'UNE SERRURE PRESENTANT UNE FONCTION ANTI-PANIQUE ET SERRURES ANTI-PANIQUE EQUIPEES D'UN TEL DISPOSITIF**
ELEKRISCHE STEUERVORRICHTUNG ZUM VERRIEGELN UND ENTRIEGELN EINES SCHLOSSES AUSGERÜSTET MIT PANIKFUNKTION UND PANIKVERSCHLUSS AUSGERÜSTET MIT SO EINER VORRICHTUNG
ELECTRICAL CONTROL DEVICE FOR LOCKING AND UNLOCKING A LOCK WITH PANIC FUNCTION AND PANIC LOCK WITH SAID DEVICE

(30) Priorité: 05.04.1996 FR 9604326
(43) Date de publication de la demande: 20.01.1999
(73) Titulaire: FONTAINE S.A., F-75001 Paris (FR)
(72) Inventeur: BERTAUX, Gilles, F-14100 Honfleur (FR); CHARPENTIER, Claude, F-77000 Melun (FR)
(74) Mandataire: Dawidowicz, Armand
(86) Numéro de dépôt international: FR9700611
(87) Numéro de publication internationale: WO97038191

(56) Documents cités:
- EP-A- 0 172 796
- EP-A- 0 371 701
- FR-A- 2 662 734
- GB-A- 2 107 778
- US-A- 4 850 466

## Description

La présente invention concerne un dispositif de commande électrique de verrouillage/déverrouillage d'une serrure présentant une fonction anti-panique et des serrures anti-panique équipées d'un tel dispositif.

Les serrures à commande électrique sont largement développées dans divers domaines pour accroître la sécurité grâce à l'utilisation de moyens électroniques de commande d'un moteur électrique. Les moyens électroniques eux-mêmes peuvent être commandés par des dispositifs très variés tels que des lecteurs de cartes magnétiques, perforées ou autres, des claviers, des lecteurs de badges, etc.

La commande électrique est souvent faite par un moteur électrique réversible commandant un élément de blocage/déblocage mécanique d'un organe de la serrure tel qu'un organe de manoeuvre (bouton ou béquille de porte) ou un organe de verrouillage tel que le pêne.

Ainsi, on connaît par GB-A-2 107 778, une serrure verrouillable/déverrouillable de manière électrique. Un élément tel qu'une tige d'accouplement coopère avec une fente ménagée dans un moyeu présentant des moyens d'entraînement du pêne de la serrure. Cet élément est commandé par un solénoïde entre une position d'engagement dans la fente (position verrouillée) et une position de désengagement de la fente (position déverrouillée). Ces deux positions sont obtenues par l'entraînement en rotation d'une tige excentrée montée sur un disque pouvant être entraîné en rotation, la tige coopérant avec une fente linéaire d'une pièce portant l'élément d'accouplement, l'entraînement en rotation du disque par le solénoïde provoquant l'entraînement dudit élément d'accouplement entre ses deux positions.

Afin d'assurer une plus grande sécurité dans l'utilisation de ce type de serrure, il est cependant utile de prévoir une fonction anti-panique permettant notamment d'actionner la serrure, par exemple depuis l'intérieur d'un local, sans avoir besoin d'actionner les moyens électroniques de commande du moteur électrique de verrouillage/déverrouillage de la serrure, en particulier lorsque celle-ci est verrouillée.

A cet effet, on rend manoeuvrable de manière constante un organe de commande d'une serrure alors même que le second organe de commande peut être verrouillé. De préférence, l'axe dudit premier organe le reliant au mécanisme de serrure est alors distinct de l'axe du second organe de commande et peut ainsi être actionné indépendamment dudit second organe de commande, que celui-ci soit verrouillé ou déverrouillé. Un mécanisme de serrure de ce type peut comporter soit un simple fouillot soit un double fouillot.

On connaît par EP-A-0 172 796, une serrure verrouillable/déverrouillable de manière électrique mais qui peut être manoeuvrée manuellement, au moins d'un côté de la porte, sans avoir recours aux moyens de commande électrique. Le dispositif d'accouplement manoeuvrable électriquement comporte une plaque fixée en rotation sur l'un des axes d'actionnement de la serrure et qui comporte une encoche à sa périphérie dans laquelle un doigt d'accouplement s'engage ou se désengage sous l'effet des moyens d'actionnement électriques. Cependant, le dispositif d'actionnement électrique permettant la manoeuvre du doigt d'accouplement est relativement complexe et encombrant dans la mesure où il comprend le moteur électrique sur lequel est monté un excentrique et une came, l'excentrique étant relié au doigt d'accouplement à l'aide de deux bras de liaison qui, lorsque l'excentrique est entraîné en rotation par le moteur, entraînent en pivotement le doigt d'accouplement entre une position d'accouplement (déverrouillage) et une position de non accouplement (verrouillage).

Il convient de proposer un dispositif de commande électrique de verrouillage/déverrouillage du second organe de commande qui soit d'une structure et d'une réalisation simple tout en offrant un encombrement réduit et qui permet, en position de verrouillage, d'empêcher la transmission de l'actionnement dudit second organe de commande au mécanisme de serrure et en position déverrouillée, de libérer cette transmission et ce quel que soit le type de mécanisme de serrure utilisé.

A cet effet, l'invention a pour objet un dispositif de commande électrique de verrouillage/déverrouillage d'une serrure anti-panique comportant deux organes de commande dont l'un est manoeuvrable de manière constante, du type comprenant un moteur électrique réversible commandant un élément de verrouillage/déverrouillage de l'autre organe de commande de la serrure comprenant un doigt d'accouplement coopérant avec une encoche périphérique prévue sur un disque solidaire de l'autre organe de commande d'une serrure à verrouiller/déverrouiller, caractérisé en ce que le moteur électrique porte une couronne ou un disque solidaire de l'axe du moteur et muni d'une pluralité de saillies axiales excentrées, l'élément de verrouillage/déverrouillage étant constitué par le doigt d'accouplement monté pivotant sur une platine et par un élément de liaison élastique solidaire dudit doigt d'accouplement à une de ses extrémités et dont une extrémité libre est disposée dans la trajectoire desdites saillies axiales en pouvant échapper auxdites saillies.

Ainsi, l'élément de liaison élastique entraîne en pivotement le doigt d'accouplement qui coopère avec l'encoche périphérique prévue sur le disque solidaire de l'axe de l'organe de commande de la serrure à verrouiller/déverrouiller tel que, par exemple, la poignée de commande extérieure d'une porte.

De préférence, le doigt d'accouplement est monté à pivotement à une de ses extrémités sur une saillie de la platine, l'axe de pivotement dudit doigt d'accouplement étant parallèle à ladite platine.

La rotation du moteur dans un sens ou dans l'autre provoque, par l'intermédiaire des saillies axiales excentrées, une contrainte sur l'élément de liaison qui, à son tour, entraîne le pivotement du doigt d'accouplement autour de son axe de pivotement sur la platine.

Le dispositif de commande électrique de verrouillage/déverrouillage peut être utilisé aussi bien avec une serrure anti-panique dont le mécanisme comporte un simple fouillot qu'avec une serrure comportant un double fouillot. Selon le type de serrure utilisé, l'engagement du doigt d'accouplement dans l'encoche permet le verrouillage ou le déverrouillage de ladite serrure.

De ce fait, l'invention a également pour objet une serrure présentant une fonction anti-panique comportant un mécanisme de serrure à simple fouillot et un dispositif de verrouillage/déverrouillage selon l'invention, caractérisée en ce qu'elle comprend un premier organe de commande constamment manoeuvrable dont l'axe, solidaire en rotation du fouillot du mécanisme de serrure, est également solidaire en rotation de la platine sur laquelle est fixée le doigt d'accouplement, la platine étant libre en rotation et un second organe de manoeuvre dont l'extrémité de l'axe est pourvue d'un disque dans lequel est ménagée une encoche périphérique, le doigt d'accouplement, commandé par le moteur électrique, s'engageant ou s'effaçant de ladite encoche périphérique.

Ainsi, lorsque le dispositif de commande électrique de verrouillage/déverrouillage commande l'effacement du doigt d'accouplement hors de l'encoche, l'axe du second organe de commande n'est pas solidaire du mécanisme de serrure et la serrure est en position de verrouillage.

La commande de l'engagement du doigt d'accouplement dans l'encoche par pivotement du doigt d'accouplement entraîne la solidarisation du second organe de commande avec le mécanisme de serrure, ce qui permet l'actionnement de la serrure.

Lorsque la serrure est du type comportant un double fouillot, elle comprend un premier organe de commande constamment manoeuvrable dont l'axe est solidaire en rotation du premier fouillot et un second organe de commande dont l'axe, ayant son extrémité solidaire en rotation du second fouillot, comporte un disque pourvu d'une encoche périphérique avec laquelle coopère le doigt d'accouplement, la platine étant fixe sur une embase et traversée par l'axe dudit second organe.

Ainsi, le doigt d'accouplement, lorsqu'il s'engage dans l'encoche du disque solidaire de l'axe du second organe de commande, bloque l'actionnement dudit second organe et, lorsqu'il s'efface hors de l'encoche, déverrouille l'actionnement de l'organe de commande.

L'invention sera bien comprise à la lecture de la description suivante d'exemples de réalisation, en référence au dessin annexé dans lequel :
la figure 1 est une vue schématique en perspective éclatée d'une serrure à simple fouillot équipée d'un dispositif de commande électrique selon l'invention ;
la figure 2 est une vue schématique en élévation latérale d'une serrure selon la figure 1 ; et
la figure 3 est une vue schématique en élévation latérale d'une serrure à double fouillot équipée d'un dispositif selon l'invention.

Le dispositif de commande électrique représenté à la figure 1 comprend un moteur électrique réversible 1 et un doigt d'accouplement 2 monté pivotant sur une platine 3. La platine 3 présente une forme parallélépipèdiques et s'étend le long d'une embase E contre laquelle la serrure est posée. Le doigt d'accouplement 2 est sensiblement orthogonal à la platine 3.

L'axe du moteur 1 porte une couronne 4 ou disque muni de saillies axiales en forme de plots 5 disposés régulièrement espacés à la périphérie de la couronne 4 ou du disque. Le doigt d'accouplement 2 est muni d'un trou médian 6.

Entre la couronne 4 et le doigt d'accouplement 2 est interposé un élément de liaison élastique 7 constitué par une tige en un matériau élastique. Une extrémité de la tige 7 est en prise dans la trajectoire des plots 5 de manière à pouvoir échapper à ces plots et l'autre extrémité de la tige 7 est enfilée dans le trou 6.

Le doigt d'accouplement 2 peut occuper une position dans laquelle une de ses extrémités 2" est maintenue dans une encoche périphérique 14 d'un disque 13 solidaire d'un axe 12 d'une poignée de commande 11.

En effet, la rotation du moteur 1 dans un sens ou dans l'autre produit, par l'intermédiaire des plots 5, une contrainte sur l'extrémité de la tige 7 qui est entraînée jusqu'à ce qu'elle échappe à un plot 5 et retombe sur le plot 5 suivant dans le sens de rotation. Le déplacement de la tige 7 provoque un pivotement du doigt d'accouplement 2.

Selon le sens de rotation du moteur 1, après arrêt du moteur, l'extrémité 2" du doigt d'accouplement 2 est maintenue dans la position représentée aux figures 1 et 2 dans laquelle elle échappe à l'encoche 14 ou bien dans une position dans laquelle le doigt d'accouplement 2 est engagé dans l'encoche 14. L'axe de pivotement X du doigt d'accouplement 2 est perpendiculaire à la platine 3.

A l'arrêt du moteur 1, qui peut être commandé par tout moyen convenable tel qu'une horloge, la saisie ou le relâchement de la poignée, etc., la tige 7 est toujours en appui sous contrainte sur un plot 5, de sorte que la position du doigt d'accouplement 2, déterminée par le sens de rotation précédent du moteur 1, est maintenue de manière stable.

On obtient ainsi un dispositif de commande simple, sûr, peu encombrant et économique.

Lorsque la serrure est du type à fonction anti-panique comportant un mécanisme de serrure à simple fouillot (figures 1 et 2), l'organe de commande 8, constamment manoeuvrable, comporte un axe 9 solidaire en rotation du simple fouillot 10 (représenté schématiquement).

L'axe 9 est également solidaire en rotation, à son extrémité, de la platine 3 qui est montée libre en rotation par rapport à l'embase E contre laquelle elle s'étend.

L'organe de commande 11, verrouillable et déverrouillable par le dispositif selon l'invention, comporte un axe 12 pourvu à une extrémité d'un disque 13 porteur d'une encoche périphérique 14.

Lorsque le doigt d'accouplement 2 est entraîné en pivotement, il peut s'engager dans l'encoche 14. L'axe 12 de l'organe de commande 11 est ainsi solidarisé au mécanisme de serrure et l'actionnement de cet organe 11 permet l'actionnement du mécanisme de serrure, l'entraînement en rotation de l'axe 12 étant transmis par le doigt d'accouplement 2 à la platine 3, libre en rotation et qui entraîne à son tour l'axe 9 de l'autre organe de manoeuvre 8 lié au fouillot 10 du mécanisme de serrure.

Pour verrouiller la serrure, le doigt d'accouplement 2 est effacé de l'encoche 14 et l'axe 12 de l'organe de commande 11 est désolidarisé de mécanisme de la serrure, l'organe de commande 11 étant alors fou en rotation.

La figure 3 représente une serrure à fonction anti-panique équipée d'un dispositif selon l'invention et dont le mécanisme de serrure comporte un double fouillot. Les mêmes références que pour les figures 1 et 2 sont utilisées avec un indice prime pour les mêmes éléments qu'aux figures 1 et 2.

L'organe de commande 8' comporte un axe 9' relié au premier fouillot 10', ce qui permet l'actionnement du mécanisme de serrure à tout moment, tandis que le second fouillot 10'' est relié à l'axe 12' du second organe de commande 11'.

La platine 3' est fixée à l'embase E contre laquelle elle s'étend par tous moyens de fixation, par exemple à l'aide de vis. Elle comporte un alésage 15' traversé par l'axe 12', ledit axe 12' étant libre en rotation dans l'alésage 15'.

L'engagement du doigt d'accouplement 2' dans l'encoche 14' du disque 13' porté par l'axe 12' bloque en rotation ledit axe 12', ce qui empêche l'actionnement de la serrure. L'effacement du doigt d'accouplement 2' hors de l'encoche libère alors l'organe de commande 11'.

Ainsi, selon l'invention, on a un dispositif de commande électrique de verrouillage/déverrouillage d'une serrure présentant une fonction anti-panique et ce quel que soit le type de serrure qu'il équipe.

## Revendications

1. Dispositif de commande électrique de verrouillage/déverrouillage d'une serrure anti-panique comportant deux organes de commande (8,11 ; 8',11') dont l'un (8, 8') est manoeuvrable de manière constante, comprenant un moteur électrique réversible (1) commandant un élément de verrouillage/déverrouillage de l'autre organe de commande (11, 11') de la serrure, comprenant un doigt d'accouplement (2, 2') coopérant avec une encoche périphérique (14, 14') prévue sur un disque (13, 13') solidaire de l'autre organe de commande (11, 11') de ladite serrure,
**caractérisé en ce que** le moteur électrique (1) porte une couronne (4) ou disque solidaire de l'axe du moteur (1) et muni d'une pluralité de saillies axiales excentrées (5), l'élément de verrouillage/déverrouillage étant constitué par le doigt d'accouplement (2, 2') monté pivotant sur une platine (3) et par un élément de liaison élastique (7) solidaire dudit doigt d'accouplement (2, 2') à une de ses extrémités et dont une extrémité libre est disposée dans la trajectoire desdites saillies axiales (5) en pouvant échapper auxdites saillies (5).

2. Dispositif selon la revendication 1,
**caractérisé en ce que** le doigt d'accouplement (2, 2') est monté à pivotement à une de ses extrémités sur une saillie de la platine (3, 3'), l'axe de pivotement (X) dudit doigt d'accouplement (2, 2') étant parallèle à ladite platine (3, 3').

3. Dispositif selon l'une des revendications 1 et 2,
**caractérisé en ce qu'**une extrémité de l'élément de liaison élastique (7) est en prise dans un trou médian (6) du doigt d'accouplement (2, 2').

4. Dispositif selon l'une des revendications 1 à 3,
**caractérisé en ce que** l'élément de liaison élastique (7) est constitué par une tige en un matériau élastique.

5. Serrure présentant une fonction anti-panique, comportant un mécanisme de serrure à simple fouillot (10) et un dispositif de verrouillage/déverrouillage selon l'une des revendications 1 à 4,
**caractérisée en ce qu'**elle comprend un premier organe de commande (8) constamment manoeuvrable dont l'axe (9), solidaire en rotation du fouillot (10) du mécanisme de serrure, est également solidaire en rotation de la platine (3) sur laquelle est fixée le doigt d'accouplement (2), la platine (3) étant libre en rotation, et un second organe de manoeuvre (11) dont l'extrémité de l'axe (12) est pourvue d'un disque (13) dans lequel est ménagée une encoche périphérique (14), le doigt d'accouplement (2), commandé par le moteur électrique, s'engageant ou s'effaçant de ladite encoche périphérique (14).

6. Serrure présentant une fonction anti-panique, comportant un mécanisme de serrure à double fouillot (10', 10") et un dispositif de verrouillage/déverrouillage selon l'une des revendications 1 à 4,
**caractérisée en ce qu'**elle comprend un premier organe de commande (8') constamment manoeuvrable dont l'axe (9') est solidaire en rotation du premier fouillot (10') et un second organe de commande (11') dont l'axe (12'), ayant son extrémité solidaire en rotation du second fouillot (10"), comporte un disque (13') pourvu d'une encoche périphérique avec laquelle coopère le doigt d'accouplement (2'), la platine (3') étant fixe sur une embase (E') et traversée par l'axe (12') dudit second organe (11').

## Patentansprüche

1. Elektrische Steuervorrichtung zum Verriegeln und Entriegeln eines Panikverschlusses mit zwei Steuerorganen (8, 11; 8', 11'), von denen eines (8, 8') konstant betätigbar ist, umfassend einen Elektroreversiermotor (1), der ein Element zum Verriegeln und Entriegeln des anderen Steuerorgans (11, 11') des Verschlusses betätigt, umfassend einen Kopplungsfinger (2, 2'), der mit einer Umfangsausnehmung (14, 14') zusammenwirkt, die an einer Scheibe (13, 13') vorgesehen ist, die fest mit dem anderen Steuerorgan (11, 11') des besagten Verschlusses verbunden ist,
**dadurch gekennzeichnet, daß** der Elektromotor (1) einen Kranz (4) oder eine Scheibe trägt, der bzw. die fest mit der Achse des Motors (1) verbunden und mit einer Mehrzahl außermittig versetzter axialer Vorsprünge (5) versehen ist, wobei das Verriegelungs- und Entriegelungselement aus dem Kopplungsfinger (2, 2'), der schwenkbar auf einer Tragplatte (3) gelagert ist, und aus einem elastischen Verbindungselement (7) besteht, das fest mit dem besagten Kopplungsfinger (2, 2') an einem seiner Enden verbunden ist und von dem ein freies Ende in der Bahn der besagten axialen Vorsprünge (5) angeordnet ist, wobei es aus den besagten Vorsprüngen (5) austreten kann.

2. Vorrichtung nach Anspruch 1,
**dadurch gekennzeichnet, daß** der Kopplungsfinger (2, 2') an einem seiner Enden schwenkbar an einem Vorsprung der Tragplatte (3, 3') gelagert ist, wobei die Schwenkachse (X) des besagten Kopplungsfingers (2, 2') parallel zu der besagten Tragplatte (3, 3') verläuft.

3. Vorrichtung nach einem der Ansprüche 1 und 2,
**dadurch gekennzeichnet, daß** sich ein Ende des elastischen Verbindungselements (7) in einem mittleren Loch (6) des Kopplungsfingers (2, 2') im Eingriff befindet.

4. Vorrichtung nach einem der Ansprüche 1 bis 3,
**dadurch gekennzeichnet, daß** das elastische Verbindungselement (7) aus einem Stift aus einem elastischen Werkstoff besteht.

5. Schloß mit einer Panikfunktion, umfassend einen Schloßmechanismus mit einfacher Nuß (10) und eine Vorrichtung zum Verriegeln und Entriegeln nach einem der Ansprüche 1 bis 4,
**dadurch gekennzeichnet, daß** es ein ständig betätigbares erstes Steuerorgan (8) umfaßt, dessen drehfest mit der Nuß (10) des Schloßmechanismus verbundene Achse (9) außerdem drehfest mit der Tragplatte (3) verbunden ist, an welcher der Kopplungsfinger (2) befestigt ist, und ein zweites Betätigungsorgan (11), dessen Ende der Achse (12) mit einer Scheibe (13) versehen ist, in die eine Umfangsauskehlung (14) eingearbeitet ist, wobei der durch den Elektromotor betätigte Kopplungsfinger (2) in die besagte Umfangsauskehlung (14) eingreift oder sich daraus löst.

6. Schloß mit einer Panikfunktion, umfassend einen Schloßmechanismus mit Doppelnuß (10', 10") und eine Vorrichtung zum Verriegeln und Entriegeln nach einem der Ansprüche 1 bis 4,
**dadurch gekennzeichnet, daß** es ein ständig betätigbares erstes Steuerorgan (8'), dessen Achse (9') drehfest mit der ersten Nuß (10') verbunden ist, und ein zweites Steuerorgan (11') umfaßt, dessen Achse (12'), deren Ende drehfest mit der zweiten Nuß (10") verbunden ist, eine Scheibe (13') umfaßt, die mit einer Umfangsauskehlung versehen ist, mit welcher der Kopplungsfinger (2') zusammenwirkt, wobei die Tragplatte (3') fest auf einem Sockel (E') gelagert ist und von der Achse (12') des besagten zweiten Organs (11') durchzogen ist.

## Claims

1. Electrical control device for locking/ unlocking a panic lock comprising two control members (8, 11; 8', 11'), one (8, 8') of which is manoeuvrable in a constant manner, comprising a reversible electric motor (1) which controls a locking/unlocking element of the other control member (11, 11') of the lock, comprising a coupling pin (2, 2') which cooperates with a peripheral notch (14, 14') which is provided on a disc (13, 13') which is integral with the other control member (11, 11') of said lock,
**characterised in that** the electric motor (1) carries a collar (4) or disc which is integral with the spindle of the motor (1) and is equipped with a plurality of eccentric axial projections (5), the locking/unlocking element comprising the coupling pin (2, 2'), which is mounted so as to pivot on a plate (3), and an elastic connecting element (7) which is integral with said coupling pin (2, 2') at one of its ends, and one free end of which is disposed in the trajectory of said axial projections (5), whilst being able to slip from said projections (5).

2. Device according to claim 1,
**characterised in that** the coupling pin (2, 2') is mounted so as to pivot at one of its ends on a projection of the plate (3, 3'), the pivoting axis (X) of said coupling pin (2, 2') being parallel to said plate (3, 3').

3. Device according to one of the claims 1 and 2,
**characterised in that** one end of the elastic connecting element (7) is engaged in a median hole (6) of the coupling pin (2, 2').

4. Device according to one of the claims 1 to 3,
**characterised in that** the elastic connecting element (7) comprises a rod made of an elastic material.

5. Lock presenting a panic function, comprising a lock mechanism with a single nut (10) and a device for locking/unlocking according to one of the claims 1 to 4,
**characterised in that** it comprises a first control member (8) which is constantly manoeuvrable and the spindle (9) of which, integral in rotation with the nut (10) of the lock mechanism, is likewise integral in rotation with the plate (3) on which the coupling pin (2) is fixed, the plate (3) being free in rotation, and a second control member (11), the end of the spindle (12) of which is provided with a disc (13) in which a peripheral notch (14) is recessed, the coupling pin (2), controlled by the electric motor, engaging or moving aside from said peripheral notch (14).

6. Lock presenting a panic function, comprising a lock mechanism with a double nut (10', 10") and a device for locking/unlocking according to one of the claims 1 to 4,
**characterised in that** it comprises a first control member (8') which is constantly manoeuvrable and the spindle (9') of which is integral in rotation with the first nut (10') and a second control member (11'), the spindle (12') of which, having its end integral in rotation with the second nut (10"), comprises a disc (13') provided with a peripheral notch with which the coupling pin (2') cooperates, the plate (3') being fixed on a seating (E') and traversed by the spindle (12') of said second member (11').
